# FASCICULE DE BREVET EUROPEEN

(11) **EP 0 598 649 B1**
(45) Date de publication et mention de la délivrance du brevet: **25.03.1998**
(21) Numéro de dépôt: 93402751.7
(22) Date de dépôt: 09.11.1993
(51) Int. Cl.: B05B 11/00

(54) **Pot de distribution à pompe et coupelle d'actionnement**
Ausgabebox mit einer Pumpe und einer Betätigungsfeder
Dispensing pot with a pump and an actuating cup

(30) Priorité: 19.11.1992 FR 9213892
(43) Date de publication de la demande: 25.05.1994
(73) Titulaire: Société dite: LIR FRANCE(S.A.), F-94669 Chevilly-Larue (FR)
(72) Inventeur: Favre, Bernard, F-94669 Chevilly-Larue (FR)
(74) Mandataire: Dawidowicz, Armand

(56) Documents cités:
- EP-A- 0 309 949
- EP-A- 0 497 709
- GB-A- 2 155 117
- US-A- 4 368 850

## Description

L'invention concerne un pot distributeur pour produits pâteux du type comprenant une enceinte étanche contenant le produit à distribuer sous vide d'air, ladite enceinte comportant une pompe distributrice actionnée par une coupelle.

L'enfoncement de la coupelle provoque l'ouverture de la pompe et la sortie du produit sous vide grâce au fait que la coupelle entraîne un organe d'ouverture de la pompe. Le produit pâteux ou non tel qu'un produit cosmétique ou alimentaire, peut être contenu dans un sac formant l'enceinte étanche, la pompe comprenant un tube plongeur protégé par une crépine. La mise sous vide du sac peut être effectuée de diverses manières.

La pompe elle-même, qui peut être une pompe étanche à l'air, comporte un tube coulissant contre l'action d'un ressort. L'enfoncement de ce tube par l'intermédiaire de la coupelle déplace l'obturateur de la pompe en position d'ouverture et le produit sous vide sort de l'enceinte par l'intérieur du tube et est distribué, par exemple, par l'intermédiaire de trous ménagés dans la coupelle.

Dans le cas d'un pot allongé dans lequel la coupelle a un diamètre relativement faible, une faible course de la coupelle est suffisante pour actionner la pompe.

Par contre, dans le cas de pots de hauteur relativement faible, le diamètre de la coupelle est proportionnellement grand, c'est-à-dire que la coupelle occupe pratiquement le diamètre du pot, afin de permettre le passage du ou des doigts appuyant sur la coupelle. Dans ce cas, la course d'enfoncement de la coupelle est grande par rapport aux dimensions d'ensemble du pot afin d'obtenir un déplacement suffisant de l'obturateur de valve. Il s'ensuit des difficultés de guidage de la coupelle qui n'ont pu être résolues de manière satisfaisante jusqu'à présent. On connaît par EP-A-0 309 949, un pot distributeur dont la pompe déformable est actionnée par l'enfoncement d'une coupelle. La coupelle comporte une jupe périphérique en forme de segment sphérique dont le bord périphérique libre forme une collerette externe coopérant avec un rebord interne ménagé à l'extrémité d'une paroi cylindrique du pot, la coupelle comprenant une couronne dans sa partie centrale, dirigée vers l'intérieur du pot. Cette couronne est en appui sur un organe de contrainte dont une extrémité repose sur la pompe déformable et l'autre est fixée de manière articulée sur la paroi cylindrique, l'enfoncement de la coupelle entraînant une contrainte exercée par la couronne sur ledit organe de contrainte qui déforme la pompe et l'actionne.

En conséquence, l'invention vise à perfectionner un pot distributeur du type décrit en annexe de manière à autoriser une course suffisante de la coupelle pour actionner la valve sans risque de blocage de la coupelle, et ceci quel que soit l'emplacement d'appui sur la coupelle.

A cet effet, la coupelle comporte une jupe périphérique en forme de segment sphérique dont le bord périphérique libre forme une collerette externe coopérant avec un rebord interne ménagé à l'extrémité d'une paroi cylindrique du pot, la partie centrale de la coupelle comprenant une couronne dirigée vers l'intérieur du pot caractérisée en ce que l'extrémité intérieure libre de la couronne coopère avec jeu avec l'organe d'actionnement de la pompe, l'organe d'actionnement de la pompe portant une pièce sphérique sur laquelle pivote ladite extrémité libre de la couronne réalisée sous forme du segment sphérique.

L'enfoncement de la coupelle en un point quelconque produit un arc-boutement du point de la collerette, situé à l'extrémité du diamètre passant par le point d'actionnement et diamétralement opposé à celui-ci, contre le point correspondant du rebord interne. Le bord opposé de la coupelle pivote en enfonçant l'organe d'actionnement de la pompe. Le bord de la collerette diamétralement opposé au point d'arc-boutement subit donc une rotation en étant guidé sur le rebord interne du couvercle.

Selon une forme de réalisation de l'invention, l'organe d'actionnement de la pompe porte une pièce sphérique sur laquelle pivote ladite extrémité libre de la couronne réalisée sous forme du segment sphérique. On obtient ainsi un guidage supplémentaire de la coupelle en pivotement.

De préférence, l'enceinte est montée de manière étanche dans un boîtier intermédiaire muni d'une ouverture débouchant dans ladite enceinte et obturée avant assemblage entre deux parties du pot, ladite ouverture étant libérée lors de l'assemblage du pot. L'enceinte dans le boîtier intermédiaire constitue une recharge permettant de conserver le pot et la pompe après vidage de l'enceinte.

L'invention sera bien comprise à la lecture de la description suivante faite en se référant au dessin annexé dans lequel :
la figure 1 est une vue schématique en coupe diamétrale d'un pot distributeur selon un exemple de réalisation de l'invention, et
la figure 2 est une vue analogue à la figure 1, pour une variante avant assemblage.

Le pot selon l'exemple de réalisation de la figure 1 comprend une cuve 1 fermée par un haut de cuve 2. Un sac 3, dont le bord est emprisonné lors du remplissage entre la cuve 1 et le haut du cuve 2, contient le produit à distribuer. Ce produit est maintenu sous vide, par exemple grâce au fait que le sac 3 est rétractile. Au centre du haut de cuve 2 est montée une pompe étanche à l'air 4 dont l'obturateur (non représenté) est déplacé par un tube 5 coulissant contre l'action d'un ressort (non représenté) et éjectant le produit sous pression en contact avec l'obturateur qui est prolongé dans la cuve 1 par un plongeur 6 lui-même entouré par une crépine 7. Une coupelle 8, en appui sur l'extrémité libre du tube 5, permet l'enfoncement du tube 5 et, donc, l'éjection d'une quantité de produit.

Conformément à la présente invention, la coupelle 8 présente une jupe périphérique 9 en forme de segment sphérique terminée par une collerette 10 tournée vers l'intérieur. Le couvercle 2 comporte une paroi cylindrique 11 terminée par un rebord interne 12 avec lequel coopère, en position de repos représentée au dessin, la collerette 10 de la coupelle 8.

La face intérieure de la coupelle 8 comporte une couronne centrale 13 terminée par une portion 14 dont l'intérieur a la forme d'un segment sphérique concentrique à la jupe 9. La portion 14 de la couronne 13 est montée avec jeu sur une pièce sphérique 15 elle-même montée sur l'extrémité libre du tube 5 et comportant un alésage radial 16 prolongeant ce tube 5. En regard de l'alésage 16, la coupelle 8 comporte une paroi percée d'une pluralité de trous de distribution qui peuvent être fermés par un obturateur de sécurité et de garantie 17 par exemple auto-collant.

Lorsque l'utilisateur appuie sur la coupelle 8 en un point A, la pièce sphérique ou bille 15 est abaissée en entraînant le tube 5 qui provoque l'ouverture de la pompe 4. Au cours de ce mouvement, le jeu de la couronne 13 permet au point B, diamétralement opposé au point A sur la collerette 10, de rester en appui sur le point adjacent du rebord 12 du haut de cuve 2. Par contre, la portion de la couronne 13 contenue dans le plan du point A pivote sans jeu sur la bille 15, de sorte que le point C de la collerette 13 diamétralement opposé au point B pivote concentriquement au centre 18 de la bille 15.

La portion de la jupe 9 adjacente au point C dans le plan diamétral passant par les points A, B et C reste donc guidée contre le rebord 12 puisqu'elle subit une rotation autour de son centre 18.

Dans la forme de réalisation de la figure 2, qui est sensiblement identique à celle de la figure 1, le sac 3 est fixé par un joint d'étanchéité 50 entre le fond 51 et le couvercle encliqueté 52 d'un boîtier intermédiaire 53. Le couvercle 52 comporte une ouverture centrale 54 obturée par un film d'étanchéité 55. L'ensemble constitue une recharge enfermée dans le fond de cuve 1 fermé par le haut de cuve 2 encliqueté. Au cours de l'enfoncement du haut de cuve 2, une portion saillante de la pompe 4 vient percer le film 55 et le pot distributeur est prêt à être utilisé. Lorsque le sac 3 est vide, il suffit de séparer le haut de cuve 2 du fond 1, d'extraire le boîtier 53 et de mettre en place une recharge pleine. Les éléments coûteux, tels que la pompe 4, le fond de cuve 1, le haut de cuve 2, le système d'actionnement de la pompe 4 et éventuellement un couvercle 28 peuvent ainsi être réutilisés.

## Revendications

1. Pot distributeur pour produits pâteux du type comprenant une enceinte étanche (3) contenant le produit à distribuer sous vide, ladite enceinte (3) comportant une pompe distributrice (4) actionnée par une coupelle (8) comportant une jupe périphérique (9) en forme de segment sphérique dont le bord périphérique libre forme une collerette externe (10) coopérant avec un rebord interne (12) ménagé à l'extrémité d'une paroi cylindrique (11) du pot (1, 2), la partie centrale de la coupelle (8) comprenant une couronne (13) dirigée vers l'intérieur du pot (1, 2),
caractérisé en ce que l'extrémité intérieure libre (14) de la couronne (13) coopère avec jeu avec l'organe d'actionnement (5) de la pompe (4), l'organe d'actionnement (5) de la pompe (4) portant une pièce sphérique (15) sur laquelle pivote l'extrémité libre (14) de la couronne (13) réalisée sous forme de segment sphérique.

2. Pot distributeur selon la revendication 1,
caractérisé en ce que l'organe d'actionnement de la pompe (4) est un tube (5) et la pièce sphérique (15) comporte un alésage radial (16) prolongeant ledit tube (5).

3. Pot distributeur selon la revendication 2,
caractérisé en ce que la coupelle (8) est munie de trous en regard dudit alésage radial (16), lesdits trous pouvant être obturés par un obturateur (17).

4. Pot distributeur selon l'une des revendications 1 à 3,
caractérisé en ce que l'enceinte (3) est montée de manière étanche dans un boîtier intermédiaire (53) muni d'une ouverture (54) débouchant dans ladite enceinte (3) et obturée (55) avant assemblage entre deux parties (51, 52) du pot, ladite ouverture (54) étant libérée lors de l'assemblage du pot.

## Claims

1. Dispensing jar for pasty products of the type comprising a sealed chamber (3) containing the product to be dispensed under vacuum, said chamber (3) comprising a dispensing pump (4) actuated by a cup (8), comprising a peripheral skirt (9) in the form of a spherical segment whose free peripheral border comprises an external collar (10) coacting with an internal flange (12) provided on the end of a cylindrical wall (11) of the jar (1, 2), the central portion of the cup (8) comprising a crown (13) directed inwardly of the jar (1, 2),
characterized in that the free internal end (14) of the crown (13) coacts with play with the actuating member (5) of the pump (4), the actuating member (5) of the pump (4) bearing a spherical member (15) on which pivots the free end (14) of the crown (13) realized in the shape of a spherical segment.

2. Dispensing jar according to claim 1,
characterized in that the actuating member of the pump (4) is a tube (5) and the spherical member (15) comprises a radial bore (16) prolonging said tube (5).

3. Dispensing jar according to claim 2,
characterized in that the cap (8) is provided with holes facing said radial bore (16), said holes being adapted to be closed by an obturator (17).

4. Dispensing jar according to one of claims 1 to 3,
characterized in that the chamber (3) is mounted sealingly in an intermediate housing (53) provided with an opening (54) opening into said chamber (3) and closed (55) before assembly between two portions (51, 52) of the jar, said opening (54) being released during assembling of the jar.

## Patentansprüche

1. Ausgabebox für pastöse Produkte mit einer dichten Umhüllung (3), die das auszugebende Produkt im Vakuum enthält, wobei die besagte Umhüllung (3) eine Ausgabepumpe (4) enthält, die durch eine Betätigungsfeder (8) betätigt wird, die eine Umfangseinfassung (9) in Form eines Kugelsegments umfaßt, deren freie Umfangskante einen äußeren Kragen (10) bildet, der mit einer inneren Randleiste (12) zusammenwirkt, die am Ende einer zylindrischen Wand (11) der Box (1, 2) angeordnet ist, wobei der Mittelteil der Betätigungsfeder (8) einen zum Innern der Box (1, 2) gerichteten Kranz (13) umfaßt,
**dadurch gekennzeichnet**, daß das freie innere Ende (14) des Kranzes (13) mit Spiel mit dem Betägigungsorgan (5) der Pumpe (4) zusammenwirkt, wobei das Betätigungsorgan (5) der Pumpe (4) ein kugelförmiges Teil (15) trägt, auf dem das in Form eines Kugelsegments ausgeführte freie Ende (14) des Kranzes (13) drehbar gelagert ist.

2. Ausgabebox nach Anspruch 1,
**dadurch gekennzeichnet**, daß das Betätigungsorgan der Pumpe (4) ein Rohr (5) ist und das kugelförmige Teil (15) eine radiale Bohrung (16) enthält, die das besagte Rohr (5) verlängert.

3. Ausgabebox nach Anspruch 2,
**dadurch gekennzeichnet**, daß die Betätigungsfeder (8) mit Löchern gegenüber der besagten radialen Bohrung (16) versehen ist, wobei die besagten Löcher durch einen Verschluß (17) verschlossen werden können.

4. Ausgabebox nach einem der Ansprüche 1 bis 3,
**dadurch gekennzeichnet**, daß die Umhüllung (3) dicht in einem Zwischengehäuse (53) mit einer Öffnung (54) angebracht ist, die in die besagte Umhüllung (3) mündet und vor der Zusammenfügung zwischen zwei Teilen (51, 52) der Box verschlossen wird, wobei die besagte Öffnung (54) bei der Zusammenfügung der Box freigegeben wird.
